# EUROPÄISCHE PATENTSCHRIFT

(11) **EP 0 252 438 B1**
(45) Veröffentlichungstag und Bekanntmachung des Hinweises auf die Patenterteilung: **17.04.1991**
(21) Anmeldenummer: 87109527.9
(22) Anmeldetag: 02.07.1987
(51) Int. Cl.: H05B 41/231

(54) **Zündgerät für Hochdruckentladungslampen**
Ignition device for high-pressure discharge lamps
Dispositif d'allumage pour lampes à décharge à haute pression

(30) Priorität: 09.07.1986 DE 3622984
(43) Veröffentlichungstag der Anmeldung: 13.01.1988
(73) Patentinhaber: NORKA Norddeutsche Kunststoff- und Elektro-Gesellschaft Stäcker & Co. mbH, D-2817 Dörverden/Hülsen (DE)
(72) Erfinder: Lingner, Heinz-Dieter, D-2817 Dörverden-Hülsen (DE); Bunke, Horst, D-3031 Böhme 2 (DE)
(74) Vertreter: Lins, Edgar, Dipl.-Phys. Dr.jur.

(56) Entgegenhaltungen:
- DE-A- 2 730 447
- DE-A- 3 331 780
- DE-B- 2 938 529
- DE-C- 1 192 741
- GB-A- 2 080 054

## Beschreibung

Die Erfindung betrifft ein Zündgerät für Hochdruckentladungslampen mit einer Funkenstrecke, die parallel zu einer Zündkondensatoranordnung geschaltet ist und die Primärwicklung eines Zündtransformators speist, über dessen Sekundärwicklung hinter einem Vorschaltgerät liegende Versorgungsleitungen an die Hochdruckentladungslampe angeschlossen sind, wobei der Anordnung aus Funkenstrecke und Zündkondensator eine Wechselspannung über einen Hochspannungstransformator zugeführt wird, an dessen Primärwicklung ein die Wechselspannung von der Primärwicklung abschaltender Zündbeendigungsschalter angeschlossen ist, der in Abhängigkeit von einem vom Betriebszustand der Hochdruckentladungslampe bestimmten Signal steuerbar ist, wobei eine Verriegelungsschaltung mit einem Zeitglied vorgesehen ist, das sich bei nicht gezündeter Hochdruckentladungslampe mit einer vorbestimmten Geschwindigkeit verstellt und nach einer vorbestimmten Zeit ein Abschalten der Wechselspannung von der Primärspule des Hochspannungstransformators bewirkt (Verriegelung), wenn keine Zündung der Hochdruckentladungslampe erfolgt ist und wobei das das Brennen der Hochdruckentladungslampe anzeigende Signal den Zündbeendigungsschalter verzögerungsfrei steuert.

Ein derartiges Zündgerät ist durch die DE-AS 11 92 741 und DE-AS 29 38 529 bekannt und befindet sich als Gerät der Firma BAG im Markt. Hinter einem Vorschaltgerät ist die Phase einer Wechselspannungsversorgung mit der Serienschaltung einer ersten Sekundärwicklung eines Tesla-Transformators, der Hochdruckentladungslampe und der zweiten Sekundärwicklung des Tesla-Transformators verbunden. Das freie Ende der zweiten Sekundärwicklung des Tesla-Transformators ist an dem Nulleiter der Spannungsversorgung angeschlossen. Über Ruhekontakte zweier Relais liegt die Primärwicklung eines Hochspannungstransformators an der Netzspannung an. An die Sekundärwicklung des Hochspannungstransformators ist ein Zündkondensator sowie eine Funkenstrecke angeschlossen. Während jeder Halbwelle wird der Zündkondensator aufgeladen, bis die Entladungsspannung der Funkenstrecke erreicht ist. Die Funkenstrecke liegt in Serie mit der Primärwicklung des Tesla-Transformators, so daß bei den mehreren Entladungen der Funkenstrecke pro Halbwelle jeweils ein Zündimpuls über den Tesla-Transformator auf die Hochdruckentladungslampe übertragen wird. Diese erzeugten Zündimpulse von 30 bis 70 kV sind regelmäßig in der Lage, eine Hochdruckentladungslampe auch im heißen Zustand wieder zu zünden. Nach der Zündung wird die Hochdruckentladungslampe mit der Netzspannung betrieben, die der Hochdruckentladungslampe über die Senkundärwicklung des Tesla-Transformators zugeführt wird. Bei vergeblichen Zündversuchen findet eine Unterbrechung der Zuführung der Wechselspannung zu der Primärwicklung des Hochspannungstransformators dadurch statt, daß sich ein temperaturabhängiger Widerstand erhitzt und dadurch das Anziehen eines der Relais bewirkt, wodurch dieses selbsthaltend die Spannungszufuhr zur Primärwicklung unterbricht. Zündet hingegen die Hochdruckentlandungslampe, fällt über dem Vorschaltgerät eine Spannung ab, wodurch einem zweiten Relais über einen NTC-Widerstand Strom zugeführt wird. Wenn der Widerstandswert des NTC-Widerstand klein genug geworden ist, zieht das Relais an und hält sich selbst, so daß durch dieses Relais die Spannungszuführung zur Primärwicklung des Hochspannungstransformators unterbrochen, d. h. die Zündung beendet wird. Die durch den NTC verursachte Verzögerung des Abschaltens der Zündversuche nach dem Zünden der Lampe dient dazu, die Zeit zu überbrücken, in der die Hochdruckentladungslampe kurz nach dem ersten Zünden wieder verlöschen kann. Die Funkenstrecken zünden daher noch viele Male, obwohl die Hochdruckentladungslampe bereits brennt und möglicherweise stabil brennt. Die Funkenstrecke als Verschleißteil des Zündgeräts wird daher in hohem Maße überflüssig belastet. Eine Verkürzung der Zeitkonstanten für den NTC-Widerstand würde zur Folge haben, daß bei einem Verlöschen der Hochdruckentladungslampe nach einem ersten Zünden kein sofortiger Zündversuch möglich ist, da sich der NTC-Widerstand erst wieder abkühlen muß. Die Folge wäre ein ständiges Ein- und Ausschalten der Hochdruckentladungslampe.

Ein ähnliches Zündgerät ist durch die DE-A-2 730 447 bekannt. Das Abschalten dieses Zündgeräts sowohl bei vergeblichen Zündversuchen als auch beim Zünden der Lampe erfolgt über Zeitglieder, die in diesem Fall durch RC-Kombinationen gebildet sind. Zwar ist in der Beschreibung erwähnt, daß die Hochdruckentladungslampe parallel zu den Schaltrelais liegen soll, um ein Kurzschließen der Schaltrelais durch die gezündete Lampe zu erzielen, das dargestellte Ausführungsbeispiel zeigt diese Maßnahme jedoch nicht. Sie wäre auch nicht zweckmäßig, weil dadurch das ständig pulsierende Ein- und Ausschalten der Hochdruckentladungslampe verursacht würde. Das entsprechende Zeitglied zum Abschalten der Zündschaltung nach einer definierten Verzögerungszeit nach dem Zünden der Hochdruckentladungslampe dient dazu, ein stabiles Brennen der Hochdruckentladungslampe sicherzustellen. Auch hierbei entsteht der Nachteil, daß eine Vielzahl von Funken durch die Funkenstrecke produziert werden, die gar nicht mehr nötig sind, wenn die Lampe bereits nach wenigen Zündversuchen stabil brennt.

Der Erfindung liegt die Aufgabe zugrunde, ein Lündgerät der eingangs erwähnten Art zu erstellen, das auf die beim Zünden der Hochdruckentladungslampe auftretenden Betriebszustände schnell reagiert und eine unnötige Belastung der Funkenstrecke vermeidet.

Diese Aufgabe wird erfindungsgemäß bei einem Zündgerät der eingangs erwähnten Art dadurch gelöst, daß die zwischen einem Ausgangszustand und einem Verriegelungszustand verstellbare Verriegelungsschaltung durch ihr Zeitglied beim Zünden der Hochdruckentladungslampe mit einer wesentlich geringeren Geschwindigkeit in Richtung Ausgangszustand verstellbar ist als in Richtung Verriegelungszustand bei erfolglosen Zündversuchen und daß sich die Verriegelungsschaltung bei erneuten Zündversuchen vom jeweiligen Momentanwert ausgehend in Richtung Verriegelungszustand verstellt.

Die Wirkungsweise des erfindungsgemäßen Zündgeräts beruht darauf, daß der Betriebszustand der Hochdruckentladungslampe unmittelbar den Zündbeendigungsschalter steuert, so daß die Zündung sofort beendet wird, wenn die Hochdruckentladungslampe brennt. Die bei den bekannten Zündgeräten durch die Verzögerungsschaltung ausgeschaltete Gefahr des ständigen Flackerns der Hochdruckentladungslampe, die sofort nach ihren Zünden wieder verlischt, wird erfindungsgemäß dadurch ausgeschaltet, daß die Verriegelungsschaltung elektronisch rückstellbar ist, wobei die Rückstellung wesentlich langsamer erfolgt als die Verstellung in Richtung Verriegelung. Wenn die Hochdruckentladungslampe zündet und anschließend sofort wieder verlischt, stellt sich die Verriegelungsschaltung nur wenig zurück, so daß durch die daraufhin wieder erfolgenden Zündversuche eine Verstellung in Richtung Verriegelung erfolgt. Auf diese Weise kann ein Flackern nur für eine gewisse zeit auftreten, die unwesentlich länger ist als die für erfolglose Zündversuche zur Verfügung stehende Zeit. Durch diese Kombination von Maßnahmen wird es möglich, verzögerungsfrei für den Regelfall der sofortigen stabilen Zündung der Hochdruckentladungslampe abzuschalten und dennoch ein kontinuierliches Flackern der Hochdruckentladungslampe durch ständiges Zünden und wieder Verlöschen zu verhindern.

In einer bevorzugten Ausführungsform des erfindungsgemäßen Zündgeräts ist eine weitere Verstelleinrichtung vorgesehen, die die Verstellung der Verriegelungsschaltung in Richtung Ausgangszustand mit einer sehr geringen Zeitkonstanten beim Zusammenbruch der Netzspannung bewirkt.

Ist das Verlöschen der Hochdruckentladungslampe auf den Zusammenbruch der Netzspannung zurückzuführen, wird die Verriegelungsschaltung schlagartig zurückgestellt, so daß für die anschließenden Zündversuche die volle, durch die Verriegelungsschaltung vorgegebene Zeit zur Verfügung steht.

In einer bevorzugten Ausführungsform wird als das von dem Betriebszustand der Hochdruckentladungslampe bestimmte Signal die mittlere Halbwellenamplitude auf der Versorgungsleitung ausgenutzt und an die Versorgungsleitung eine Pegelerkennungsschaltung angeschlossen. Diese weist zweckmäßigerweise eine Integrationsstufe auf, die eine Verzögerung zweiter Ordnung bewirkt. Die auf der Versorgungsleitung anstehende Netzspannung wird durch die gezündete Hochdruckentladungslampe hinter dem Vorschaltgerät so verformt, daß sich eine annähernde Rechteckspannung mit einem erniedrigten Pegel einstellt. Da die Rechteckspannung mit Überschwingspitzen versehen ist, ist es zweckmäßig, die Pegelerkennungsschaltung mit der Integrationsstufe zu versehen, die aufgrund der Verzögerung zweiter Ordnung die Überschwingspitzen eliminiert und den reduzierten Spannungspegel deutlich erkennen und auswerten läßt.

In einer einfachen und kostengünstigen Ausführungsform ist die Verriegelungsschaltung durch eine Speicherkondensatoranordnung gebildet, die vom Ausgangssignal der Detektorschaltung bei nicht gezündeter Hochdruckentladungslampe aufgeladen wird, wobei der Ladungspegel der Speicherkondensatoranordnung eine Schaltstufe steuert, die den Zündbeendigungsschalter aktiviert. Die Speicherkondensatoranordnung bildet hierbei mit einem Widerstand das Zeitglied. Wird ein Entladepfad für die Speicherkondensatoranordnung vorgesehen, der mit einer gegenüber der Ladezeit vielfachen, beispielsweise fünf- bis zehnfachen Entladungszeit die Entladung der Speicherkondensatoranordnung bewirkt, wird die gewünschte allmähliche Verriegelung realisiert, wobei beim Erlöschen der kurzzeitig gezündeten Hochdruckentladungslampe die Speicherkondensatoranordnung gegebenenfalls noch eine Restladung aufweist und daher bis zu dem den Zündbeendigungsschalter aktivierenden Ladungspegel nur noch eine Restladung benötigt.

In dieser Ausführungsform der Verriegelungsschaltung ist die Speicherkondensatoranordnung zur Realisierung der schlagartigen Rückstellung der Verriegelungsschaltung über einen niederohmigen, vorzugsweise durch eine Diode, gebildeten Entladungspfad mit einer Klemme der Gleichspannungsversorgung verbunden, die nicht das Bezugspotential führt, gegenüber dem die Speicherkondensatoranordnung aufgeladen ist. Beim Zusammenbruch der Netzspannung fällt das Potential an dieser Gleichspannungsklemme auf das Bezugspotential ab, so daß sich für diesen Fall die Speicherkondensatoranordnung über die Diode schlagartig entladen kann.

Die Erfindung soll im folgenden anhand eines in der Zeichnung dargestellten Ausführungsbeispiels näher erläutert werden. Die Zeichnung zeigt ein Schaltbild einer Ausführungsform eines erfindungsgemäßen Zündgeräts.

Zwischen zwei Versorgungsleitungen L1, N liegt eine übliche Netzwechselspannung an. Mit den beiden Versorgungsleitungen L1, N ist über eine Sicherung Si1 und einen Schalter S die Primärwicklung eines Netztransformators NT geschaltet. Parallel hierzu liegt in Serie ein üblicherweise durch eine Drossel gebildetes Vorschaltgerät VG, eine zweite Sicherung Si2, ein erster Teil der Sekundärwicklung eines Tesla-Transformators TT, die Entladungsstrecke einer Hochdruckentladungslampe L und der zweite Teil der Sekundärwicklung des Tesla-Transformators TT.

Mit den beiden Enden der Primärwicklung des Tesla-Transformators ist die Serienschaltung einer Funkenstrecke F und der Sekundärwicklung eines Hochspannungstransformators HT verbunden.
Parallel zu der Sekundärwicklung des Hochspannungstransformators HT liegt eine Zündkondensatoranordnung aus drei in Serie geschalteten Kondensatoren C9,C10,C11, denen jeweils ein Widerstand R20,R22,R23 parallelgeschaltet ist.

Die Sekundärwicklung des Netztransformators NT speist eine Doppelweg-Gleichrichterbrücke G1, deren gleichgerichtetes Ausgangssignal durch an den Null-Leiter N gelegte, zueinander parallelgeschaltete Glättungskondensatoren C1,C2 geglättet wird. Die so geglättete Gleichspannung dient als Versorgungsspannung für einen ersten Operationsverstärker OV1, einen zweiten Operationsverstärker OV2 sowie einen Schalttransistor TR2 und die zugehörigen Beschaltungsnetzwerke.
Zwischen der zweiten Sicherung Si2 und der Sekundärwicklung des Tesla-Transformators TT liegt eine Detektionsschaltung für den Spannungspegel des Wechselspannungssignals zwischen den Versorgungsleitungen D , N . Die Detektionsschaltung besteht aus einer Diode D1 an die sich ein Filternetzwerk aus zwei integrierenden, hintereinander geschalteten RC-Gliedern R1,C3 und R2, C4 gegen den Null-Leiter N anschließt. Zwischen dem Verbindungspunkt des Widerstands R2 und des Kondensators C4 ist ein Trimmpotentiometer TRP gegen den Null-Leiter geschaltet. Der Abgriff des Trimmpotentiometers TRP ist über einen Widerstand R4 mit dem nicht-invertierenden Eingang des Operationsverstärkers OV1 verbunden. An dem invertierenden Eingang des Operationsverstärkers OV1 liegt eine Referenzspannung an, die aus der Versorgnungs-Gleichspannung mit Hilfe eines durch einen Widerstand R3 und eine Zener-Diode ZD1 gebildeten Spannungsteiler erzeugt ist. Die über der Zener-Diode ZD1 abfallende Spannung wird über einen Widerstand R5 dem invertierenden Eingang des Operationsverstärkers OV1 zugeführt. Zwischen dem Ausgang des Operationsverstärkers OV1 und seinem nicht-invertierenden Eingang liegt ein Rückkopplungszweig mit einem Widerstand R6. Der Ausgang des Operationsverstärkers OV1 ist über einen Widerstand R12 mit der Basis des Transistors TR2 verbunden, dessen Kollektor an der positiven Versorgungs-Gleichspannung liegt, so daß der Transistor TR2 als Emitterfolger geschaltet ist. Mit dem Emitter sind zwei Spannungsteiler aus den Widerständen R14,R15 bzw. R18,R19 zueinander parallel gegen den Null-Leiter N geschaltet. Der Abgriff des ersten Spannungsteilers R14,R15 ist mit der Steuerelektrode eines Triac TRI1 und der Abgriff des zweiten Spannungsteilers R18,R19 mit der Steuerelektrode eines zweiten Triac TRI2 verbunden. Parallel zum ersten Triac TRI1 liegt die Parallelschaltung aus einem Festwiderstand R17 und einem spannungsabhängigen Widerstand VDR1, parallel zum zweiten Triac TRI2 ein zweiter spannungsabhängiger Widerstand VDR2, wobei alle Bauteile einseitig mit dem Null-Leiter N verbunden sind. Der andere Anschluß des ersten Triacs TRI1 ist über einen Widerstand R16 mit einem Zündhilfekondensator C7 verbunden, der an die Leitung D angeschlossen ist. Die andere Anschlußklemme des zweiten Triacs TRI2 ist über die Primärwicklung des Hochspannungstransformators HT mit dem Verbindungspunkt zwischen dem Schalter S und der Primärspule des Netztransformators NT angeschlossen.

Der Ausgang des ersten Operationsverstärkers OV1 ist weiterhin einerseits über einen Widerstand R7 mit der positiven Versorgungsgleichspannung und über die Reihenschaltung einer Diode D2 und eines Widerstands R8 mit einer Parallelschaltung aus zwei Speicherkondensatoren C5,C6 verbunden, deren jeweilige anderen Platten am Null-Leiter N liegen. Die positiven Platten der beiden Speicherkondensatoren C5,C6 sind mit dem nicht-invertierenden Eingang des zweiten Operationsverstärkers OV2 verbunden. Dieser ist über einen Widerstand R9 mit dem Null-Leiter N und eine in Sperrichtung gepolte Diode D3 mit der positiven Versorgungs-Gleichspannung verbunden. Der Ausgang des zweiten Operationsverstärkers OV2 ist direkt auf den invertierenden Eingang zurückgekoppelt, so daß der Operationsverstärker OV2 als Spannungsfolger fungiert. Der Ausgang ist ferner über einen Widerstand R10 mit der positiven Versorgungs-Gleichspannung und über einen Widerstand R11 mit der Anode einer Zener-Diode ZD2 verbunden, deren Kathode an der Basis eines Schalttransistors TR1 liegt. Die Basis des Schalttransistors TR1 ist über einen Widerstand R13 an den Null-Leiter N gelegt. Der Emitter des Schalttransistors TR1 ist unmittelbar an den Null-Leiter N angeschlossen, während sein Kollektor mit der Kathode einer Diode D4 verbunden ist, deren Anode an der Basis des Transistors TR2 liegt.

### Die so beschriebene Schaltung arbeitet wie folgt:

Der auf der die Phase führenden Versorgungsleitung D herrschende Signalpegel wird durch die Detektorschaltung dadurch detektiert, daß die positive Halbwelle über die Diode D1 auf das Integrationsnetzwerk R1,C3,R2,C4 gelangt, so daß über das Trimmpotentiometer TRP zwei unterschiedliche Pegel an den nicht-invertierenden Eingang des Operationsverstärkers OV1 in Abhängigkeit davon gelangen, ob die Hochdruckentladungslampe L gezündet hat oder nicht. Bei nicht gezündeter Lampe übersteigt der Pegel am nicht-invertierenden Eingang des Operationsverstärkers OV1 den durch die Zener-Diode ZD1 eingestellten Referenzpegel am invertierenden Eingang, so daß am Ausgang des Operationsverstärkers OV1 ein hoher Spannungspegel anliegt, der an der Basis des Transistors TR2 anliegt, so daß dieser leitend wird. Über die Spannungsteiler R14,R15 bzw. R18,R19 werden die beiden Triacs TRI1 und TRI2 leitend geschaltet. Das Durchschalten des zweiten Triacs TRI2 bewirkt das Anlegen der Netzspannung auf den Versorgungsleitungen L1, N an die Primärspule des Hochspannungstransformators HT. Auf der Sekundärseite wird in bekannter Weise die Zündkondensatoranordnung C9,C10,C11 während einer Halbwelle mehrfach aufgeladen und jeweils bei Erreichen der Zündspannung der Funkenstrecke F entladen. Über den Tesla-Transformator TT werden die durch die Funkenstrecke F erzeugten Stromimpulse in eine sehr hohe Spannung auf der Sekundärseite des Tesla-Transformators TT transformiert und dienen zur Zündung der Hochdruckentladungslampe L.

Zur Unterstützung des Zündvorganges wird über den ersten Triac TRI1 der Zündhilfskondensator C7 wirksam geschaltet.

Gelingt die Zündung der Hochdruckentladungslampe L nicht, führt das positive Potential am Ausgang des Operationsverstärkers OV1 zu einer Aufladung der Speicherkondensatoren C5,C6, bis diese nach einer vorbestimmten Zeit den durch die Zenerdiode ZD2 und den Transistor TR1 vorgegebenen Schwellwert erreichen. In diesem Moment wird der Transistor TR1 leitend und die Basis des Transistors TR2 auf Nullpotential gezogen. Der Transistor TR2 wird dadurch gesperrt und sperrt seinerseits die beiden Triacs TRI1 und TRI2, wodurch der Zündvorgang beendet wird. Die Dauer des Zündvorgangs wird durch das die Speicherkondensatoren C5,C6 und den Widerstand R8 gebildete Zeitglied sowie durch den mit der Zenerdiode ZD2 und dem Transistor TR1 eingestellten Schwellwert bestimmt.

Da am Ausgang des Operationsverstärkers OV1 das positive Signal erhalten bleibt, bleiben die Speicherkondensatoren C5,C6 aufgeladen, so daß die gesamte Schaltung verriegelt ist und keine weitere Zündung vorgenommen werden kann. Ein erneutes Zünden ist erst möglich, nachdem die Versorg-ungsspannung auf den Versorgungsleitungen L1,N abgeschaltet worden ist und sich die Speicherkondensatoren C5,C6 über die Diode D3 entladen konnten. Damit ist sichergestellt, daß bei einer erfolglosen Zündung nicht durch die Schaltung selbst erneute Zündversuche unternommen werden können.

Hat die Hochdruckentladungslampe L hingegen durch die Zündimpulse gezündet,fällt der Pegel am nicht-invertierenden Eingang des Operationsverstärkers OV1 unter den Pegel der Referenzspannung am invertierenden Eingang. Das Ausgangssignal des Operationsverstärkers OV1 wird schlagartig Null, wodurch der Transistor TR2 sperrt und die Triacs TRI1 und TRI2 ebenfalls gesperrt werden, so daß der Zündvorgang abgebrochen wird. Somit bewirkt die Schaltung innerhalb weniger Halbwellen der Netzspannung ein Abschalten des Zündgenerators, wenn die Hochdruckentladungslampe L gezündet hat. Auf diese Weise werden unnötige weitere Zündimpulse wirksam unterbunden.

Wenn der Ausgang des Operationsversärkers OV1 auf Nullpotential liegt, können sich die Speicherkondensatoren C5,C6 über den Widerstand R9 entladen und werden daher in ihren Ausgangszustand zurückgeführt.

Für den Fall, daß die Hochdruckentladungslampe L nur kurzzeitig zündet und anschließend wieder verlischt, werden die Speicherkondensatoren C5,C6 unter Umständen nur teilweise entladen, bevor das Ausgangssignal des Operationsverstärkers OV1 wieder auf einen positiven Pegel umschaltet. Auf die Restladung der Speicherkondensatoren C5,C6 wird nun erneut geladen, und zwar ggfs. bis der Schwellwert von ZD2 und TR1 erreicht wird. Während dieser Zeit ist der Zündgenerator wirksam. Es ist deutlich erkennbar, daß die wirksame Zeit des Zündgenerators in diesem Fall kürzer ist als zu Beginn des Zündversuches, da die Ladezeit der Speicherkondensatoren C5, C6 bis zum Erreichen der Schwellwertspannung aufgrund deren Restladung verkürzt worden ist. Zündet die Lampe mehrfach und verlischt jedes Mal gleich darauf wieder, kann dieser Zyklus nur einige Male stattfinden, bis die Speicherkondensatoren C5,C6 die Schaltung verriegeln und weitere Zündversuche unterbinden, die zu einer übermäßigen Belastung der Funkenstrecke F führen würden.

Bricht die Netzspannung zusammen, weil beispielsweise das Zündgerät durch den Schalter S abgeschaltet worden ist, fällt die von der Gleichrichterbrücke G1 produzierte positive Gleichspannung auf das Bezugspotential des Null-Leiters N ab. Die Speicherkondensatoranordnung C5,C6 kann sich in diesem Fall über die Diode D3 schlagartig entladen, wodurch eine gewünschte schlagartige Rückstellung der Verriegelungsschaltung für den Fall des Netzspannungszusammenbruchs realisiert ist.

Das beschriebene Zündgerät erfüllt daher in zweckmäßiger Weise die Funktionen für alle möglichen Zündfälle der Hochdruckentladungslampe L, nämlich
- beim korrekten Zünden der Entladungslampe L, bei dem weitere Zündversuche nach kürzester Zeit unterbunden werden
- beim Ausbleiben der Zündung der Hochdruckentladungslampe L über eine vorbestimmte Zeit, nach der die Schaltung verriegelt und weitere Zündversuche unmöglich macht und
- beim nur kurzzeitigen Zünden der Entladungslampe und anschließenden Verlöschen, wobei das Zündgerät verkürzte erneute Zündversuche zuläßt und bei nicht erneutem Durchzünden oder bei wiederholtem Zünden und Erlöschen verriegelt und weitere Zündversuche unterbindet
- beim Erlöschen der Hochdruckentladungslampe L aufgrund eines Zusammenbruchs der Netzspannung wird die Verriegelungsschaltung vollständig zurückgestellt, so daß die gesamte Zündzeit für Zündversuche zur Verfügung steht.

Das erfindungsgemäße Zündgerät erlaubt daher eine optimale Ausnutzung der Lebensdauer der Funkenstrecke F und unterbindet einen länger währenden Flackerzustand der Hochdruckentladungslampe L zuverlässig.

## Patentansprüche

1. Zündgerät für Hochdruckentladungslampen (L) mit einer Funkenstrecke (F), die parallel zu einer Zündkondensatoranordnung (C9,C10,C11) geschaltet ist und die Primärwicklung eines Zündtransformators (TT) speist, über dessen Sekundärwicklung hinter einem Vorschaltgerät (VG) liegende Versorgungsleitungen (D,N) an die Hochdruckentladungslampe (L) angeschlossen sind, wobei der Anordnung aus Funkenstrecke (F) und Zündkondensator (C9,C10,C11) eine Wechselspannung über einen Hochspannungstransformator (HT) zugeführt wird, an dessen Primärwicklung ein die Wechselspannung von der Primärwicklung abschaltender Zündbeendigungsschalter (TRI2) angeschlossen ist, der in Abhängigkeit von einem vom Betriebszustand der Hochdruckentladungslampe (L) bestimmten Signal steuerbar ist, wobei eine Verriegelungsschaltung (C5, C6,OV2,TR1) mit einem Zeitglied vorgesehen ist, das sich bei nicht gezündeter Hochdruckentladungslampe (L) mit einer vorbestimmten Geschwindigkeit verstellt und nach einer vorbestimmten Zeit ein Abschalten der Wechselspannung von der Primärspule des Hochspannungstransformators (T) bewirkt (Verriegelung), wenn keine Zündung der Hochdruckentladungslampe (L) erfolgt ist und wobei das das Brennen der Hochdruckentladungslampe (L) anzeigende Signal den Zündbeendigungsschalter (TRI2) verzögerungsfrei steuert,
dadurch gekennzeichnet,
daß die zwischen einem Ausgangszustand und einem Verriegelungszustand verstellbare verriegelungsschaltung durch ihr Zeitglied beim Zünden der Hochdruckentladungslampe mit einer wesentlich geringeren Geschwindigkeit in Richtung Ausgangszustand verstellbar ist als in Richtung Verriegelungszustand bei erfolglosen Zündversuchen und daß sich die Verriegelungsschaltung bei erneuten Zündversuchen vom jeweiligen Momentanwert ausgehend in Richtung Verriegelungszustand verstellt.

2. Zündgerät nach Anspruch 1, gekennzeichnet durch eine weitere Verstelleinrichtung (D3), die die Verstellung der Verriegelungsschaltung in Richtung Ausgangszustand mit einer sehr geringen Zeitkonstanten beim Zusammenbruch der Netzspannung bewirkt.

3. Zündgerät nach Anspruch 1 oder 2, dadurch gekennzeichnet, daß als das von dem Betriebszustand der Hochdruckentladungslampe (L) bestimmte Signal die mittlere Halbwellenamplitude auf der Versorgungsleitung (D) ausgenutzt wird und an die Versorgungsleitung (D) eine Pegelerkennungsschaltung angeschlossen ist.

4. Zündgerät nach Anspruch 3, dadurch gekennzeichnet, daß die Pegelerkennungsschaltung eine Intergrationsstufe (R1,C3,R2, C4) aufweist, die eine Verzögerung zweiter Ordnung bewirkt.

5. Zündgerät nach einem der Ansprüche 1 bis 4, dadurch gekennzeichnet, daß die Verriegelungsschaltung durch eine Speicherkondensatoranordnung (C5,C6) gebildet ist, die vom Ausgangssignal der Pegelerkennungsschaltung bei nicht gezündeter Hochdruckentladungslampe (L) aufgeladen wird und daß der Ladungspegel der Speicherkondensatoranordnung (C5,C6) eine Schaltstufe (OV2,TR1) steuert, die den Zündbeendigungsschalter (TRI2) aktiviert.

6. Zündgerät nach Anspruch 5, gekennzeichnet durch einen Entladungspfad (R9) für die Speicherkondensatoranordnung (C5,C6), der eine Entladung mit einer fünf- bis zehnfachen Entladungszeit gegenüber der Ladezeit der Speicherkondensatoranordnung (C5,C6) bewirkt.

7. Zündgerät nach Anspruch 5 oder 6, gekennzeichnet durch einen niederohmigen Entladungspfad (D3), der mit dem Potential einer Gleichspannungsversorgung (GL) verbunden ist, welches nicht das Bezugspotential für die Aufladung der Speicherkondensatoranordnung (C5,C6) ist.

## Claims

1. An ignition device for high-pressure discharge lamps (L), having a spark gap (F) which is connected in parallel with an ignition capacitor arrangement (C9, C10, C11) and feeds the primary winding of an ignition transformer (TT), supply leads (D, N), located beyond a lamp ballast (VG), being connected to the high-pressure discharge lamp (L) through the secondary winding of the ignition transformer (TT), wherein an a.c. voltage is fed to the arrangement comprising the spark gap (F) and the ignition capacitor (C9, C10, C11) by way of a high-voltage transformer (HT) to the primary winding of which is connected an ignition-terminating switch (TR12) which cuts off the a.c. voltage from the primary winding and which is controllable by a signal determined in dependence upon the operating state of the high-pressure discharge lamp (L), wherein a locking circuit (G5, C6, OV2, TR1) is provided with a timing element which adjusts itself at a predetermined speed when the high-pressure discharge lamp (L) is not ignited and, after a predetermined time, cuts off the a.c. voltage from the primary coil of the high-voltage transformer (T) (locking) if the high-pressure discharge lamp (L) has not been ignited, and wherein the signal indicating the lighting of the high-pressure discharge lamp (L) controls the ignition-terminating switch (TR12) instantaneously, characterised in that, upon igniting of the high-pressure discharge lamp, the locking circuit adjustable between an initial state and a locking state is adjustable by its timing element at a substantially lower speed in the direction of the initial state than in the direction of the locking state when ignition attempts are unsuccessful, and that the locking circuit adjusts itself from the prevailing instantaneous value in the direction of the locking state upon renewed ignition attempts.

2. An ignition device as claimed in claim 1, characterised by a further adjusting device (D3) which effects adjustment of the locking circuit in the direction of the initial state at a very low time constant upon collapse of the mains voltage.

3. An ignition device as claimed in claim 1 or 2, characterised in that the mean half-wave amplitude on the supply lead (D) is utilized as the signal determined by the operating state of the high-pressure discharge lamp (L), and a level-detection circuit is connected to the supply lead (D).

4. An ignition device as claimed in claim 3, characterised in that the level-detection circuit has an integration stage (R1, C3, R2, C4) which effects a delay of the second order.

5. An ignition device as claimed in one of the claims 1 to 4, characterised in that the locking circuit is formed by storage capacitor arrangement (C5, C6) which is charged by the output signal of the level-detection circuit when the high-pressure discharge lamp (L) is not ignited, and that the charging level of the storage capacitor arrangement (C5, C6) controls a switching stage (OV2, TR1) which activates the ignition-terminating switch (TR12).

6. An ignition device as claimed in claim 5,characterised by a discharge path (R9) for the storage capacitor arrangement (G5, C6), which discharge path effects a discharge with a discharge time which is five to ten times longer than the charging time of the storage capacitor arrangement (C5, C6).

7. An ignition device as claimed in claim 5 or 6, characterised by a low-resistance discharge path (D3) which is connected to the potential of a d.c. voltage supply (GL) which is not the reference potential for charging the storage capacitor arrangement (C5, C6).

## Revendications

1. Dispositif d'allumage pour lampes à décharge à haute pression (L), avec un éclateur (F) qui est monté en parallèle sur un agencement à condensateurs d'allumage (C9, C10, C11) et alimente l'enroulement primaire d'un transformateur d'allumage (TT), des lignes d'alimentation (D, N) situées en aval d'un ballast (VG) étant reliées à la lampe à décharge à haute pression (L) par l'intermédiaire de l'enroulement secondaire du transformateur d'allumage (TT), une tension alternative étant fournie à l'agencement formé de l'éclateur (F) et des condensateurs d'allumage (C9, C10, C11) par l'intermédiaire d'un transformateur à haute tension (HT) dont l'enroulement primaire est relié à un interrupteur d'arrêt d'allumage (TR12) coupant la tension alternative de l'enroulement primaire et pouvant être commandé en fonction d'un signal déterminé par l'état de fonctionnement de la lampe à décharge à haute pression (L), un circuit de verrouillage (C5, C6, OV2, TR1) étant prévu avec un élément à retard qui, lorsque la lampe à décharge à haute pression (L) ne s'est pas allumée, change d'état à une vitesse prédéterminée et, après un temps prédéterminé, provoque une coupure de la tension alternative de l'enroulement primaire du transformateur à haute tension (HT) (verrouillage) si aucun allumage de la lampe à décharge à haute pression (L) ne s'est produit, et le signal indiquant que la lampe à décharge à haute pression (L) est allumée commandant sans retard l'interrupteur d'arrêt d'allumage (TRI2), caractérisé en ce que le circuit de verrouillage à état réglable entre un état fondamental et un état de verrouillage peut changer d'état du fait de son élément à retard, à une vitesse sensiblement plus faible dans le sens de l'état fondamental lors de l'allumage de la lampe à décharge à haute pression que dans le sens de l'état de verrouillage en cas d'essais d'allumage infructueux, et en ce que le circuit de verrouillage, lors de nouveaux essais d'allumage, change d'état en partant de la valeur instantanée du moment dans le sens de l'état de verrouillage.

2. Dispositif d'allumage selon la revendication 1, caractérisé par un autre dispositif de changement d'état (D3) qui provoque le changement d'état du circuit de verrouillage dans le sens de l'état fondamental avec une constante de temps très courte en cas d'écroulement de la tension du secteur.

3. Dispositif d'allumage selon la revendication 1 ou 2, caractérisé en ce que, comme signal déterminé par l'état de fonctionnement de la lampe à décharge à haute pression (L), on utilise l'amplitude moyenne de demi-onde sur la ligne d'alimentation (D), et en ce qu'un circuit de détection de niveau est relié à la ligne d'alimentation (D).

4. Dispositif d'allumage selon la revendication 3, caractérisé en ce que le circuit de détection de niveau comporte un étage intégrateur (R1, C3, R2, C4) qui produit un retard du second ordre.

5. Dispositif d'allumage selon l'une des revendications 1 à 4, caractérisé en ce que le circuit de verrouillage est formé par un agencement à condensateurs accumulateurs (C5, C6) qui est chargé par le signal de sortie du circuit détecteur de niveau dans le cas où la lampe à décharge à haute pression (L) ne s'est pas allumée, et en ce que le niveau de charge de l'agencement à condensateurs accumulateurs (C5, C6) commande un étage de commutation (OV2, TR1) qui active l'interrupteur d'arrêt d'allumage (TRI2).

6. Dispositif d'allumage selon la revendication 5, caractérisé en ce qu'il comporte un chemin de décharge (R9) pour l'agencement à condensateurs accumulateurs (C5, C6) qui produit une décharge avec un temps de décharge cinq à dix fois plus long que le temps de charge de l'agencement à condensateurs (C5, C6).

7. Appareil d'allumage selon la revendication 5 ou 6, caractérisé en ce qu'il comporte un chemin de décharge à faible valeur ohmique (D3) qui est relié au potentiel d'une alimentation à tension continue (GL), qui n'est pas le potentiel de référence pour la charge de l'agencement à condensateurs accumulateurs (C5, C6).
